# EUROPÄISCHE PATENTSCHRIFT

(11) **EP 0 438 032 B1**
(45) Veröffentlichungstag und Bekanntmachung des Hinweises auf die Patenterteilung: **01.03.1995**
(21) Anmeldenummer: 90811019.0
(22) Anmeldetag: 21.12.1990
(51) Int. Cl.: B63B 1/04, B63B 27/14, B63C 9/02

(54) **Boot mit einer Bugklappe**
Boat with a bow door
Bateau avec porte d'étrave

(30) Priorität: 18.01.1990 CH 134/90; 13.07.1990 CH 2355/90
(43) Veröffentlichungstag der Anmeldung: 24.07.1991
(73) Patentinhaber: Lehmann, Marcel, CH-4525 Balm b. Günsberg (CH)
(72) Erfinder: Lehmann, Hans-Rudolf, CH-4500 Solothurn (CH); Lehmann, Marcel, CH-4525 Balm b. Günsberg (CH)
(74) Vertreter: Keller, René, Dr.

(56) Entgegenhaltungen:
- DE-A- 540 053
- DE-A- 2 029 165
- FR-A- 2 511 969
- GB-A- 12 107
- GB-A- 15 977
- GB-A- 1 190 172
- GB-A- 1 585 865
- GB-A- 2 047 310
- US-A- 3 996 869
- Shipbuilding & Shipping Record, Band 116, Nr. 10, 11. September 1970 Seite 26; "Workboat with integral buoyancy"

## Beschreibung

Die Erfindung betrifft ein Boot gemäß dem Oberbegriff des Patentanspruchs 1.

Boote dieser Art sind von jenen zu unterscheiden, bei denen eine plane Klappe, wie z. B. in der DE-OS 2 029 165 mittels eines Scharniers in einem planen Bootswandteil angeordnet sind. Jene Boote haben den Nachteil eines hydrodynamisch ungünstigen Fahrverhaltens.

Ein Boot der eingangs genannten Art ist aus der FR-A 2 511 969 bekannt. Auch bei diesem Boot, wie bei jenen Booten anderer Art, ist dafür Sorge getragen, daß die Klappe beim Schwenken stets dicht an der Bootswand liegt. Hierzu besitzt der Klappenunterteil eine Aussparung, in die der untere Rand der Bugöffnung beim Ausklappen dichtend eingreift. Der Bugteil unterhalb der Klappenöffnung ist in seiner Form der Schwenkbewegung der Klappe um dessen Schwenkachse angepaßt, d. h. er ist als eine Schar von Teilkreisen mit einem Kreismittelpunkt auf der Schwenkachse ausgebildet. Der unterhalb der Bugöffnung liegende Rumpfteil kann somit nicht mehr optimalen Strömungsbedingungen angepaßt werden.

Aus der GB-A 2 047 310 ist ein zweiteiliges Klappenpaar bekannt, dessen Klappen um vertikale Schwenkachsen seitlich aufschwenkbar sind und während des Schwenkvorgangs abgestützt auf Rollen auf einem horizontalen Deck laufen. Zwischen der Unterkante der Klappen und der Oberfläche des Decks ist sowohl bei geschlossenen wie auch bei geöffneten Klappen ein freier Raum vorhanden. Die Klappen sind durch dieses Deck vom unteren im Bereich der Wasserlinie der Fähre liegenden Bugbereich sowie auch von eventuell eindringendem Wasser getrennt. Die Ausgestaltung der Klappen hat somit keinerlei Bezug auf die Fahreigenschaften der Fähre, was sogar noch durch die sich ergebende Kontur des oberen Bugbereichs bei geschlossenen Klappen, nämlich einer V-förmigen Kerbe, unterstrichen wird.

Aufgabe der Erfindung ist es, ein Boot mit einer Bugklappe zu schaffen, welches sowohl bei geöffneter wie bei geschlossener Bugklappe gute Fahreigenschaften aufweist.

Die Lösung der Aufgabe ist Gegenstand des Patentanspruchs 1. Bevorzugte Auführungsformen sind in den Patentansprüchen 2 bis 10 beschrieben.

Im folgenden wird ein Beispiel eines erfindungsgemäßen Bootes anhand der Zeichnungen näher erläutert. Es zeigen:
- Fig. 1: eine Seitenansicht eines erfindungsgemäßen Bootes,
- Fig. 2: eine perspektivische Darstellung des Bugs des in Figur 1 dargestellten Bootes mit geschlossener Bugklappe,
- Fig. 3: eine perspektivische Darstellung analog zu Figur 2, jedoch mit ausgeklappter Bugklappe,
- Fig. 4: einen Längsschnitt durch den Bootsbug mit ausgeklappter Klappe,
- Fig. 5: Profilansichten des in Figur 1 dargestellten Bootes,
- Fig. 6: das Boot in Kurvenfahrt, und
- Fig. 7: eine Heckansicht des in Figur 6 dargestellten Boots in Kurvenfahrt.

Das in Figur 1 in einer Seitenansicht dargestellte Boot hat in seinem in Figur 2 dargestellten V- oder löffelförmigen, in Bootslängsrichtung konvex ausgestalteten Bug eine zur Bootsmittellinie symmetrisch angeordnete Klappe 1, die in Figur 3 sowie 4 ausgeklappt dargestellt ist, wobei ihre Außenwandung 3 teilweise ins Wasser 4 eingetaucht ist.

Die Außenwandung 3 der Klappe 1 ist ebenfalls löffelartig gewölbt und so ausgestaltet, daß sich im geschlossenen Zustand ihre Außenform aero- und hydrodynamisch in die Bugaußenwand 7 fortsetzt. Durch diese Ausgestaltung wirkt sie bei teilweisem Eintauchen ins Wasser 4 als ein anströmbares Schild mit guten hydrodynamischen Eigenschaften, so daß auch mit ausgeklappter, teilweise ins Wasser eingetauchter Klappe 1 gefahren werden kann, wobei die Klappe 1 dann den Bug anhebt. Zwischen dem Klappenunterteil der geöffneten Klappe 1 und dem unter der Bugöffnung 15 liegenden Bugwandungsteil ist ein Zwischenraum 2 vorhanden. Durch diesen Zwischenraum 2 wird Luft unter den Bootsrumpf gesaugt, wodurch einerseits ein Eindringen von Wasser 4 verhindert wird und andererseits die Gleitreibung des Bootsrumpfes verringert wird. Die geöffnete Klappe 1 erzeugt ferner durch ihre Formgebung sowie durch einen zwischen Klappenaußenwand und -innenwand befindlichen, geschlossenen, in Figur 4 im Schnitt durch die Klappe 1, dargestellten Hohlraum 6 einen zusätzlichen Auftrieb für das Boot. Die Scheuerleiste 8a des Bootes ist auch in der Klappe 1 weitergeführt, und dient hier als Stoßkante 8b und Klappenverstärkung. Wird die Klappe 1 als Ladeklappe bzw. Landeklappe verwendet, wie unten beschrieben, so wird die Stoßkante 8b entsprechend ihres Verwendungszweckes gegenüber der in den Figuren 2 und 3 gezeigten Ausgestaltung verändert.

Die Klappe 1, hat, wie in Figur 3 zu sehen ist, an ihrer Innenseite beidseits je einen parallel zur Bootsachse liegenden Ansatz 9a und 9b. Jeder Ansatz 9a bzw. 9b hat einen zum Bootsboden 10 gerichteten Ausleger 11, über den die Klappe 1 an je einem Drehgelenk 13a und 13b gelenkig an der Innenseite des Bootes in der Nähe der Bugöffnung 15 unmittelbar über dem Bootsboden 10 gelagert ist. Die Klappenschwenkachse ist gegenüber dem die Bugöffnung 15 umschließenden Bugwandrand 17 zur Bootsmitte hin um einen Abstand zurückversetzt. Jeder Ausleger 11 weist zwischen seinem Drehgelenk 13a bzw. 13b eine nach unten offene Aussparung 19a bzw. 19b auf, in die beim Nachuntenschwenken der Klappe 1 der die Klappenöffnung 15 begrenzende Bootsbodenrand 21 hineingreift.

In einem Abstand oberhalb des Drehgelenks 13a bzw. 13b ist das Kolbenende einer doppeltwirkenden, d. h. Zug und Druck ausübenden Kolbenzylindereinheit 23a bzw. 23b an einem Lager 22a bzw. 22b des Ansatzes 9a bzw. 9b gelagert. Der Fußpunkt 25a bzw. 25b der Kolbenzylindereinheit 23a bzw. 23b ist annähernd in gleicher Höhe zur Kolbenlagerung an der Bootsinnenseite schwenkbar gelagert. Anstelle der Kolbenzylindereinheiten können auch elektromechanische Verstelleinrichtungen verwendet werden.

Wie bereits oben erläutert hat die Klappe 1 innen einen Hohlraum 6, um bei mit den Kolbenzylindereinheiten 23a und 23b in das Wasser teilweise hineingedruckter Klappe 1 einen zusätzlichen Auftrieb zu erreichen, der, wie unten beschrieben, bei Taucharbeiten, Badebetrieb oder ähnlichem von großen Nutzen ist. Hierdurch wird auch der Bug nach oben gedrückt und kann somit mit zusätzlichen Lasten beaufschlagt werden. Der Auftrieb ist so groß, daß sich ohneweiteres ein bis zwei Menschen auf die geöffnete Klappe 1 stellen können, ohne die Stabilität des Boots zu beeinträchtigen. Die Klappe 1 ist so angeordnet und gelagert, daß sie in eine Lage schwenkbar ist, in welcher die Außenseite der Außenwandung 3 der Klappe 1 nahezu vollständig unterhalb und die Innenseite etwa auf der Höhe der Wasserlinie liegt.

Der Bootsaußenboden 35 hat in seinem bugseitigen Teil, wie in Figur 1 und 5 dargestellt, einen kantigen Übergang 36 zur Bootsaußenseitenwand 37 und einen runden Übergang 39 in seinem heckseitigen Teil. Der kantige Übergang 36 geht mit einem sich annähernd in der Mitte der Bootslänge befindlichen Absatz 41 in den runden Übergang 39 über. Je nach Anforderungen an das Boot kann der Absatz 41 in einem Abstand von zwei Dritteln der gesamten Bootslänge vom Bootsbug aus angeordnet sein.

Das Bootsprofil sowie insbesondere der runde und kantige Übergang 36 bzw. 39 ist in Figur 5 dargestellt. Da das Bootsprofil symmetrisch zur Mittellinie 40 verläuft ist immer nur eine Hälfte des Profils, um die Darstellung nicht zu überladen, dargestellt, wobei die Profile mit kantigem Übergang 36 auf der rechten Seite in Figur 5 und die runden Übergänge auf der linken Seite dargestellt sind. Die Buchstaben A bis G bezeichnen die Profilorte, wie sie in der Seitenansicht des Bootes in Figur 1 angegeben sind.

Wie ferner aus Figur 5 zu ersehen ist, liegt der Schwerpunkt des Bootes sehr tief, was zu der unten erwähnten Kentarsicharheit beiträgt.

Die oben beschriebene Anordnung des kantigen und runden Überganges 36 und 39 hat sich besonders beim Fahren von Kurven 44 auf dem Wasser eines mit zwei Heckmotoren 45a und 45b bestückten Bootes 46, wie in den Figuren 6 und 7 dargestellt, bewährt. Durch den kantigen Übergang 36 wird das Wasser unter dem Bootsboden 35 parallel zur Bootslängsachse kanalisiert. Beim Fahren einer Kurve 44 neigt sich das Boot 46, wie in Figur 7 dargestellt, zum Kurvenzentrum. Hierdurch wird das Wasser 4, wie durch zwei schematische Flußlinien 47a und 47b dargestellt, im bugseitigen Teil des Bootes 46 bis zum Absatz 41 parallel zur Bootsachse heckwärts geleitet und biegt sofort hinter dem Absatz 41 unter dem Boot 46 nach außen weg. Die Absätze 41 sind entgegen der tatsächlichen Ausgestaltung, wie aus den Figuren 1 und 5 ersichtlich, zur besseren Kenntlichmachung in der Figur 6 seitlich wegstehend gezeichnet. Durch die Ausgestaltung des Bootsaußenbodens 35 mit kantigem und rundem Übergang 36 und 39 sowie durch den Absatz 41 wird Wasser 4 zu der in einer Rechtskurve links angehobenen Antriebsschraube 48a des Heckmotors 45a hoch geleitet, worauf dieser voll im Wasser liegen bleibt und weiterhin seine volle Schubleistung ins Wasser abgeben kann. Aufgrund des runden Überganges 39 gleitet das Boot in der Kurve 44 mit seinem Heck leicht weg, wodurch sich sein Kurvenradius beträchtlich verringert. Mit dieser Ausgestaltung des Bootsrumpfes ist ein äußerst zielgenaues Anfahren eines gewünschten Ortes in einem Gewässer möglich, um dann an diesem Ort bei ausgeklappter Klappe 1 z. B. Bergungsarbeiten durchzuführen, Badende aufzunehmen, Taucher abzusetzen sowie in Strand- oder Ufernähe zu fahren, um leicht aussteigen zu können.

Zum Ausklappen der Klappe 1 werden die Kolbenzylindereinheiten 23a und 23b mittels eines nicht dargestellten Steuerventils auf Schub gestellt, wodurch der Klappenteil 5 aus dem Bug heraus gegen die Wasseroberfläche bewegt wird. Über die Kolbenzylindereinheiten 23a und 23b läßt sich die Klappe 1 kontinuierlich verstellen und in jeder Winkellage fixieren. Der tiefste Schwenkpunkt der Klappe 1 ist dann erreicht, wenn sich die Stoßkante 8b als obere Klappenkante gerade über der Wasserlinie befindet. In diesem Zustand befindet sich die Klappenaußenwand 3 fast vollständig im Wasser 4. Da die Klappenaußenwandung 3 löffelartig gewölbt ist und seine beiden Seiten durch die Ansätze 9a und 9b verschlossen sind, wirkt die ins Wasser 4 gedrückte Klappe 1 schon durch ihre äußere Formgebung als Auftriebskörper und hebt den Bug des Bootes hoch. Sollte durch Wellengang Wasser 4 auf die Innenseite der Klappe 1 gelangen oder sie mit zu viel Gewicht belastet worden sein, so wirkt sie aufgrund ihres Hohlraums 6 immer noch als Auftriebskörper. Durch die starre Verbindung der Klappe 1 über die Kolbenzylindereinheiten 23a und 23b mit dem restlichen Boot ist auch bei extremer Gewichtsbelastung der Klappe 1 kein Kippen möglich. Der Auftrieb des Bugs wird zusätzlich, wie in den Figuren 2 und 3 zu sehen ist, durch seitliche Auftriebskörper 29a und 29b erhöht. Diese Auftriebskörper 29a und 29b können als Oberseite eine aufschwenkbare Türe haben, es kann auch in ihnen das Zubehör für die Kolbenzylindereinheiten 23a und 23b untergebracht werden.

Da sich die Innenwand der heruntergeklappten Klappe 1 unmittelbar über der Wasseroberfläche befindet und zudem die Klappe 1 selbst als Auftriebskörper wirkt, kann wie bereits oben angetönt, die herausgeschwenkte Klappe 1 als Plattform zum Wasserein- und -ausstieg bei Tauch- und Rettungsarbeiten sowie sonstigen Arbeiten auf dem Wasser verwendet werden; auch kann diese Klappe 1 als Badeplattform verwendet werden. Die Bergung im Wasser 4 schwimmender Verletzter sowie auf dem Wasser 4 schwimmenden Guts ist einfach durchzuführen, da der Verletzte sowie das Gut über die Klappenkante 8b leicht ins Boot gezogen werden können.

Die Klappe 1 kann auch als Landeklappe verwendet werden, wenn mit dem Boot ans Flußufer gefahren und die Klappe 1 gegen das Ufer geklappt wird. Durch die doppelt wirkenden Kolbenzylindereinheiten 23a und 23b bleibt die Klappe 1 in der einmal eingestellten Winkellage, gleichgültig wie das Boot durch Wellengang oder unterschiedliche Belastung bewegt wird, fixiert.

Zusätzlich oder anstelle der Klappe 1 im Bug, kann eine Klappe auch am Heck oder in einer der Bootsseitenwände montiert werden. Wird eine Klappe links und rechts in den Seitenwänden montiert, so kann sie im ausgeklappten Zustand als Arbeitsplattform sowie als stabilisierender Ausleger verwendet werden. Es kann jedoch bei in den seitlichen Bootswänden angeordneten Klappen nicht oder nur extrem langsam mit dem Boot gefahren werden. Eine am Heck angeordnete Klappe bedingt eine spezielle Konstruktion des Schiffsantriebes. Außenbordmotoren lassen sich dann nur noch bedingt anbringen. Nur eine Klappe in der Bootsseitenwand oder am Heck wäre eine schlechtere Ausführungsform der Erfindung.

Einer der Vorteile des erfindungsgemäßen Bootes liegt darin, daß seine als Arbeits- bzw. Vergnügungsplattform, etc. dienende Klappe 1 derart in die Bugwand zurückklappbar ist, daß dessen hydro- und aerodynamischen Eigenschaften sowie dessen ästhetisches Aussehen nicht beeinträchtigt werden. Das erfindungsgemäße Boot kann somit ohne Einschränkung seiner vollen Funktionstüchtigkeit als Rettungs-, Bergungs-, Vergnügungs- und Schnellboot verwendet werden. Als weiterer Vorteil ist die als Auftriebskörper wirkende Gestaltung der Klappe anzusehen, deren Verwendung unabhängig von Stabilitätsproblemen des Bootes möglich ist; sie erhöht sogar im ausgeklappten Zustand die Kentarstabilität des Bootes. Die Klappenaußenwandung ist derart gestaltet, daß bei ins Wasser gedrückter Klappe und vorwärtsfahrendem Boot der Bug nach oben gedrückt wird. Durch den Zwischenraum 2 zwischen dem unteren Rand der Bugöffnung und dem unteren Rand der Klappe 1 wird dieser in Fahrtrichtung nach vorn versetzt, so daß das hier entlangströmende Wasser in Bezug auf den Zwischenraum 2 eine Saugwirkung hervorruft. Hierdurch kann einerseits kein Wasser durch den Zwischenraum 2 in das Boot eindringen, eventuell eingedrungenes Wasser würde abgesaugt werden und andererseits wird durch den Saugeffekt angesaugte Luft unter den Bootsrumpf gesaugt, wodurch sich dessen Wasserreibung verringert. Durch die erfindungsgemäße Ausgestaltung der Klappe mit dem Zwischenraumes 2 gegenüber z. B. der in der FR 2 511 969 dargelegten Ausführungsform einer Bugklappe ergibt sich ferner eine bedeutend einfachere und betriebssichere Ausführung, da z. B. kleine Verunreinigungen, wie Sand und Schmutz den Schließ- und Abdichtvorgang nicht beeinträchtigen können. Ferner ist die Gestaltung des Bootsrumpfes, wie sie aus den Figuren 1 und 5 ersichtlich ist, so ausgelegt, daß ein Kentern des Boots nahezu unmöglich ist.

## Patentansprüche

1. Boot mit einer, einen Teil eines V- oder löffelförmig nach außen gewölbten Bugs bildenden, aus einer Bugöffnung **(15)** nach unten ausklappbaren Klappe **(1)**, wobei
die Klappe **(1)** mittels an ihren beiden Seiten angeordneter Ansätze **(9a, 9b)** an gegenüber der Bugaußenwand ins Bootsinnere zurückversetzten Drehgelenken **(13a)** gelagert sowie
die Zurückversetzung jedes Drehgelenks **(13a)** derart gewählt ist, daß
bei geschlossener Klappe **(1)** der untere Klappenteil und die Klappenseitenteile in den V- oder löffelförmigen Bug bündig übergehen und
bei geöffneter Klappe **(1)** der untere Bereich der Klappe **(1)** unter dem unmittelbar an den unteren Rand der Bugöffnung **(15)** anschließenden unteren Bootswandbereich liegt und
von diesem durch einen offenen Raum **(2)** getrennt ist.

2. Boot nach Anspruch 1, **dadurch gekennzeichnet,** daß
jeder Ansatz **(9a, 9b)** zwischen seinem Drehgelenk **(13a)** und der Klappenwand eine nach unten offene Aussparung **(19a)** aufweist,
deren Aussparungstiefe so groß gewählt ist, daß
bei geöffneter Klappe **(1)** der unmittelbar unterhalb des unteren Rands der Bugöffnung **(15)** liegende Bootswandbereich in der Aussparung **(19a)** liegt.

3. Boot nach Anspruch 1 oder 2, **dadurch gekennzeichnet,** daß
der Schwenkbereich der Klappe **(1)** so groß gewählt ist, daß
die Außenwand der geöffneten Klappe **(1)** wenigstens teilweise unter der Wasserlinie des Boots liegt und
wenigstens der bei geöffneter Klappe **(1)** unterhalb der Wasserlinie liegende Außenwandungsteil der Klappe **(1)** in Bootslängsrichtung konvex ausgebildet ist, damit
das mit geöffneter Klappe **(1)** in Vorwärtsrichtung auf dem Wasser fahrende Boot bugseitig angehoben und
eine Saugwirkung für Wasser und/oder Luft entsteht, welche
durch den offenen Raum **(2)** unter den Bootsrumpf gesaugt wird bzw. werden.

4. Boot nach einem der Ansprüche 1 bis 3, **dadurch gekennzeichnet,** daß
der Klappenvorderteil und die Klappenseitenteile wenigstens in ihren vorderen Teilen im herausgeklappten Zustand über der Wasserlinie liegen,
damit die Klappe **(1)** als Auftriebskörper wirkt, um dem Boot einen zusätzlichen Auftrieb zu verschaffen.

5. Boot nach Anspruch 4, **dadurch gekennzeichnet,** daß
die Klappe **(1)** als Auftriebskörper einen geschlossenen Hohlraum **(6)** hat.

6. Boot nach Anspruch 4 oder 5, **dadurch gekennzeichnet,** daß
die Klappenaußenwandung wenigstens teilweise unter die Wasserlinie drückbar und
in ihrer Position fixierbar ist, um
im Wasser die Auftriebskraft bei stillstehendem Boot sowie bei einer Bootsfahrt zu erhöhen.

7. Boot nach einem der Ansprüche 1 bis 6, **gekennzeichnet durch**
mindestens eine doppeltwirkende Kolbenzylindereinheit **(23a, 23b)**,
deren eines Ende **(25a, 25b)** an der Bootsinnnenseite gelagert und
deren anderes Ende **(22a, 22b)** an mindestens einem der Ansätze **(9a, 9b)** in einem Abstand vom Drehgelenk **(13a, 13b)** angreift,
um damit die Klappenaußenwand wenigstens teilweise unter die Wasserlinie zu drücken sowie
die Klappenwand in die Bugöffnung hineinzuziehen.

8. Boot vorzugsweise nach einem der Ansprüche 2 bis 7, **dadurch gekennzeichnet**, daß der Bootaußenboden **(35)** einen kantigen Übergang **(36)** zur Bootsaußenseitenwand **(37)** im bugseitigen Teil des Bootes und einen runden Übergang **(39)** im heckseitigen Teil hat, um den Bootsbug zielgenau zu einem gewünschten Ort manövrieren zu können.

9. Boot nach Anspruch 8, **gekennzeichnet durch** einen Absatz **(41)** als abruptes Ende des kantigen zum runden Übergang **(36, 39)**.

10. Boot nach Anspruch 9, **dadurch gekennzeichnet**, daß der Absatz **(41)** höchstens im Abstand von zwei Dritteln der gesamten Bootslänge vom Bootsbug aus angeordnet ist.

## Claims

1. Boat with a flap (1), which forms a part of a V-shaped or spoon-shaped outwardly curved bow and which can be folded down from an aperture (15) in the bow, wherein the flap (1) is mounted by means of projections (9a, 9b) which are located on both sides thereof on swivel joints (13a) which are set back into the interior of the boat in relation to the exterior wall of the boat, and the extent to which each swivel joint (13a) is set back is selected in such a manner that, when the flap (1) is closed, the lower part of the flap and the side parts of the flap merge in a flush manner into the V-shaped or spoon-shaped bow, and, when the flap (1) is open, the lower area of the flap (1) is located below the area of the wall of the boat which is located directly at the lower edge of the bow aperture (15), and is separated thereby from an open chamber (2).

2. Boat according to Claim 1, characterised in that each projection (9a, 9b) comprises, between its swivel joint (13a) and the flap wall, a recess (19a) which is open towards the bottom, the depth of which recess is selected to be of a size such that when the flap (1) is open, the area of the boat wall which is located directly underneath the lower edge of the bow aperture (15) is located in the recess (19a).

3. Boat according to Claim 1 or Claim 2, characterized in that the pivot area of the flap (1) is selected to be of a size such that the external wall of the open flap (1) is located at least partly below the waterline of the boat and at least that part of the external wall of the flap (1) which is located below the waterline when the flap (1) is open is formed in a convex manner such that when the boat is travelling forwards on the water with an open flap (1) it is raised at the bow and there results a suction effect for water and/or air, which is or are sucked through the open chamber (2) under the boat hull.

4. Boat according to any one of Claims 1 to 3, characterized in that the front part of the flap and the side parts of the flap are located, at least in their front areas, above the waterline in the folded-out state, such that the flap (1) acts as a buoyancy member, in order to provide the boat with additional buoyancy.

5. Boat according to Claim 4, characterized in that the flap (1) has a closed hollow chamber (6) as a buoyancy aid.

6. Boat according to Claim 4 or Claim 5, characterized in that the external wall of the flap may be pressed at least partially below the waterline and the position thereof may be secured in order to increase the buoyancy in the water both when the boat is stationary and when the boat is travelling.

7. Boat according to any one of Claims 1 to 6, characterized by at least one double-acting piston cylinder unit (23a, 23b), the one end (25a, 25b) of which is mounted on the inside of the boat and the other end (22a, 22b) of which engages on at least one of the projections (9a, 9b) at a distance from the swivel joint (13a, 13b) in order to thereby press the external wall of the flap at least partially below the waterline and to draw the flap wall into the bows aperture.

8. Boat, preferably according to any one of Claims 2 to 7, characterized in that the external floor (35) of the boat has an angular transition (36) into the external side wall (37) of the boat in the bow part of the boat, and a round transition (39) in the stern part, in order that the bows of the boat may be manoeuvred in an accurate manner to the desired place.

9. Boat according to Claim 8, characterised by a shoulder (41) acting as an abrupt end of the angular to round transition (36, 39).

10. Boat according to Claim 9, characterised in that the shoulder (41) is disposed at a distance of at least two thirds of the entire boat length from the bow of the boat.

## Revendications

1. Bateau comprenant une porte ou volet (1) pouvant être rabattu vers le bas à partir d'une ouverture d'étrave (15), formant un élément d'étrave en forme de V ou de pelle bombé vers l'extérieur, le volet (1) étant monté au moyen de brides en saillie (9a, 9b) disposées sur ses deux côtés sur des articulations tournantes (13a) décalées vers l'intérieur du bateau par rapport à la paroi externe de l'étrave, et le décalage vers l'arrière de chaque articulation tournante (13a) étant choisi de manière que lorsque le volet (1) est fermé, la partie inférieure et les parties latérales du volet se raccordent à l'étrave en forme de V ou de pelle, et que lorsque le volet (1) est ouvert la partie inférieure du volet (1) soit située au-dessous de la zone de la paroi inférieure du bateau qui se raccorde directement au bord inférieur de l'ouverture d'étrave (15), et soit séparée de cette dernière par un espace ouvert (2).

2. Bateau selon la revendication 1, caractérisé en ce que chaque bride en saillie (9a, 9b) comprend entre son articulation tournante (13a) et la paroi du volet un évidement (19a) ouvert vers le bas, la profondeur de l'évidement étant sélectionnée de manière que lorsque le volet (1) est ouvert, la partie de la paroi du bateau qui est située directement au-dessous du bord inférieur de l'ouverture d'étrave (15) soit disposée dans l'évidement (19a).

3. Bateau selon la revendication 1 ou 2, caractérisé en ce que l'importance de la plage de pivotement du volet (1) est choisie de manière que la paroi externe du volet (1) à l'état ouvert soit située au moins en partie au-dessous de la ligne de flottaison du bateau et en ce qu'au moins la partie de la paroi externe du volet (1) qui est située au-dessous de la ligne de flottaison quand le volet (1) est ouvert est de forme convexe en direction longitudinale du bateau, de manière que le bateau soit soulevé du côté de l'étrave lorsqu'il se déplace sur l'eau en direction de l'avant alors que le volet (1) est ouvert et qu'il en résulte un effet d'aspiration pour l'eau et/ou pour l'air qui est ou sont aspirés au-dessous de la coque du bateau en passant par l'espace ouvert (2).

4. Bateau selon l'une quelconque des revendications 1 à 3, caractérisé en ce que la partie avant et les parties latérales du volet sont situées au moins dans leur parties avant et à l'état rabattu vers l'extérieur au-dessus de la ligne de flottaison, de manière que le volet (1) agisse à la manière d'un corps à force ascensionnelle de façon à appliquer au bateau une poussée ascensionnelle additionnelle.

5. Bateau selon la revendication 4, caractérisé en ce que le volant (1) comprend en tant que corps à force ascensionnelle un espace creux fermé (6).

6. Bateau selon la revendication 4 ou 5, caractérisé en ce que la paroi externe du volet peut être enfoncée au moins en partie au-dessous de la ligne de flottaison et être fixée dans sa position pour augmenter dans l'eau la force ascensionnelle lorsque le bateau est à l'arrêt ou lorsqu'il se déplace.

7. Bateau selon l'une quelconque des revendications 1 à 6, caractérisé par au moins une unité à piston et cylindre à double effet (23a, 23b) dont une extrémité (25a, 25b) est fixée au côté interne du bateau et dont l'autre extrémité (22a, 22b) coopère avec au moins l'une des brides en saillie (9a, 9b) à distance de l'articulation tournante (13a, 13b), de manière à presser la paroi externe du volet au moins en partie au-dessous de la ligne de flottaison et à tirer la paroi du volet dans l'ouverture de l'étrave.

8. Bateau selon l'une quelconque des revendications 2 à 7, caractérisé en ce que la partie de fond externe (35) du bateau comprend une zone de transition à arête vive (36) avec la paroi latérale externe (37) du bateau et une zone de transition arrondie (39) avec la partie arrière de manière à pouvoir manoeuvrer le bateau avec précision vers un endroit désiré.

9. Bateau selon la revendication 8, caractérisé par un gradin (41) constituant une extrémité abrupte entre la zone de transition à arête vive et la zone de transition arrondie (36, 39).

10. Bateau selon la revendication 9, caractérisé en ce que le gradin (41) est constitué à partir de l'étrave du bateau à une distance qui est au maximum des deux tiers de la longueur totale du bateau.
